# FASCICULE DE BREVET EUROPEEN

(11) **EP 1 376 639 B1**
(45) Date de publication et mention de la délivrance du brevet: **08.09.2004**
(21) Numéro de dépôt: 02360176.8
(22) Date de dépôt: 17.06.2002
(51) Int. Cl.: H01H 71/24

(54) **Déclencheur électromagnétique à palette mobile selon un déplacement rectiligne**
Elektromagnetischer Auslöser mit linear bewegtem Tauchkolben
Electromagnetic trip device with a linear plunger movement

(43) Date de publication de la demande: 02.01.2004
(73) Titulaire: HAGER ELECTRO S.A., 67215 Obernai Cedex (FR)
(72) Inventeur: Diebold, Francis, 67210 Bernardswiller (FR); Puh, Nikola, 67120 Duttlenheim (FR); Joyeux, Patrice, 67210 Obernai (FR)
(74) Mandataire: Littolff, Denis

(56) Documents cités:
- EP-A- 0 693 765
- EP-A- 0 794 547

## Description

La présente invention conceme un déclencheur électromagnétique pour appareil électrique par exemple du type disjoncteur modulaire, c'est-à-dire notamment doté d'un contact fixe coopérant avec un contact qui est mobile entre deux positions respectivement contre et à distance dudit contact fixe.

Lesdits déclencheurs sont des organes électromagnétiques de disjonction qui comportent en général une bobine avec un noyau mobile associé à un percuteur pour assurer, en cas de surintensité, la disjonction par ouverture du contact mobile. Dans la plupart des configurations classiques, les bobines à induction à noyau mobile avec percuteur et ressort de rappel sont montées longitudinalement dans une culasse apte à conduire le flux magnétique.

Il existe également des configurations d'allure transversale, dans lesquelles le noyau et la bobine se développent transversalement au produit. Ces configurations présentent l'avantage de produire des effets magnétiques favorables au déplacement du contact mobile d'une part, et de l'arc généré à l'écartement des contacts d'autre part. Ainsi, en plus de l'effet purement mécanique mis en oeuvre par ces déclencheurs, qui transforment l'énergie magnétique pour actionner mécaniquement un percuteur heurtant le contact mobile en vue de l'écarter du contact fixe, ces configurations génèrent des lignes de champ magnétique engendrant des forces de Laplace favorables à la propulsion du contact mobile vers la position d'ouverture, notamment lorsque l'intensité du courant dépasse un seuil prédéterminé et que le circuit magnétique est saturé.

La fonction de disjonction est donc doublement assurée, par l'effet mécanique et par l'effet magnétique, lorsque le courant dépasse ledit seuil prédéterminé.

Les déclencheurs électromagnétiques à configuration transversale connus présentent une palette montée de façon pivotante entre une position de repos dans laquelle elle est écartée de la culasse magnétique et une position d'actionnement dans laquelle elle est attirée magnétiquement jusqu'à venir en contact avec ladite culasse.

Ladite palette pivotante actionne en général un percuteur constitué d'une pièce allongée interposée entre elle et un bras de support du contact mobile. Celui-ci, également monté de façon pivotante, se déplace dans un entrefer de la culasse magnétique disposée à l'opposé de la palette pivotante. Une telle configuration est par exemple montrée dans les documents EP 0 693 765 ou EP 0 794 547.

Ces configurations à palette pivotante sont toutefois délicates à concevoir, en raison de la compacité exigée par le faible volume disponible notamment dans les boîtiers modulaires des appareils de type disjoncteur.

Pour que la palette pivotante puisse entraîner le percuteur avec une énergie cinétique appropriée, il faut en principe que ce dernier ait une course suffisante, ce qui implique l'existence d'un entrefer non négligeable entre la palette et la culasse magnétique, nécessitant à son tour un volume de culasse suffisant pour vaincre la réluctance ainsi créée. Outre le volume de la culasse proprement dite, le choix d'une palette pivotante n'est pas sans incidence sur l'encombrement du système, car pour être capable d'entraîner un percuteur dans de bonnes conditions, elle doit présenter une longueur relativement importante comparée au volume disponible dans le boîtier.

En d'autres termes, ces configurations ne permettent pas facilement de jouer sur la longueur de course sans augmentation du volume, ce qui n'est guère compatible avec les exigences de compacité notamment exigées dans les boîtiers des appareils modulaires.

La présente invention se propose de remédier à cet inconvénient en offrant une configuration permettant notamment l'augmentation de la longueur de course sans augmentation simultanée du volume.

Un autre objectif de l'invention consiste en la réalisation d'une configuration beaucoup plus facile à fabriquer et à monter que le déclencheur à palette rotative.

Selon un autre objectif encore, l'invention peut être mise en oeuvre sans changement majeur dans les deux architectures possibles résultant du positionnement du contact fixe sur l'une ou l'autre des deux tôles de conduction d'arc délimitant la chambre d'extinction d'arc d'un disjoncteur.

Le déclencheur électromagnétique de l'invention comporte, pour remplir les objectifs précités, ainsi que d'autres qui apparaîtront à la lecture de la description qui suit, les éléments suivants :
- un noyau entouré d'au moins une demie spire de bobine excitatrice ainsi que d'une culasse conduisant le flux magnétique et munie d'un premier entrefer ménagé entre les extrémités de deux flans d'allure parallèle de la culasse, dans lequel se déplace un bras pivotant supportant le contact mobile ;
- un contact fixe disposé au voisinage dudit premier entrefer, et électriquement relié à la bobine ;
- au moins une palette qui réalise le déverrouillage du mécanisme à serrure et se déplaçe entre une première position de repos dans laquelle elle forme au moins un second entrefer avec la culasse et une position d'actionnement dans laquelle elle est attirée au contact de celle-ci ;
- un mécanisme de rappel de la palette dans sa première position ;

La caractéristique essentielle du déclencheur de l'invention réside en ce que la palette est mobile et guidée en translation dans un côté de la culasse suivant une course permettant le déverrouillage du mécanisme à serrure en cas de surintensité.

Cette configuration translative permet de modifier la longueur de la course de la palette sans modifier de façon substantielle le volume du déclencheur. Elle permet également d'aboutir à une configuration beaucoup plus compacte, la palette étant presque totalement intégrée au volume de la culasse, à l'inverse de ce qui existe dans une configuration rotative.

De préférence, les entrefers relatifs à la palette d'une part, et au bras supportant le contact mobile d'autre part, sont situés sur deux côtés contigus de la culasse. Il s'agit d'une autre différence notable par rapport aux configurations pivotantes, dans lesquelles la palette est active sur un côté de la culasse opposée à celui qui fait face au bras supportant le contact mobile.

Plus précisément, la culasse du déclencheur de l'invention est composée de deux armatures équipant les extrémités du noyau et se développant en direction l'une de l'autre sur les côtés pourvus d'un entrefer.

Selon une possibilité, s'il n'y a qu'une palette, cette culasse peut se composer de deux U partageant les mêmes jambages et dont les bases situées dans deux plans perpendiculaires comportent les entrefers respectivement du bras supportant le contact mobile et de la palette.

Pour que l'attraction magnétique à l'origine du déplacement de la palette puisse se produire, il faut évidemment que la palette présente au moins un côté non parallèle au sens du déplacement.

De préférence, cette dernière présente une forme, par exemple trapézoïdale, s'ajustant en position d'actionnement dans l'espace ménagé entre les deux armatures.

Cette forme trapézoïdale est particulièrement bien adaptée, en ce qu'elle permet la réalisation, en position de repos de la palette, de deux entrefers obliques qui génèrent des forces d'attraction dotées d'une composante parallèle à l'axe du déplacement de la palette. La résultante des composantes parallèles audit axe génère son déplacement axial en direction du bras supportant le contact mobile.

Selon une possibilité, un percuteur est de plus solidarisé à la palette, et comporte un plot dépassant de sa portion située à l'avant considérée par rapport au sens du déplacement, destiné à heurter le mécanisme à serrure pour le déverrouiller. Ce percuteur n'est pas réalisé dans le même matériau que la palette, puisqu'il n'exerce aucune fonction magnétique, mais il y est fixé pour remplir sa fonction mécanique.

En variante, la palette peut comporter un moyen d'accrochage à la serrure permettant le déverrouillage de cette dernière par traction lorsqu'elle se déplace.

De préférence, les armatures de la culasse sont symétriques l'une de l'autre par rapport à un plan médian transversal au noyau. Cette symétrie, qui n'est pas une nécessité fonctionnelle, simplifie néanmoins la fabrication et le montage du déclencheur magnétique selon l'invention.

De même, les armatures sont notamment positionnées et fixées l'une par rapport à l'autre par une pièce formant en outre un fond à l'espace ménagé entre lesdites armatures dans chaque côté comportant éventuellement une palette, chaque pièce et sa palette étant de plus munies de moyens de centrage et de guidage en translation de ladite palette dans ledit espace.

Cette pièce ne remplit donc pas de fonction magnétique, mais elle facilite la fabrication de la culasse, et donc du déclencheur de l'invention. Elle exerce en outre des fonctions mécaniques auxiliaires permettant au percuteur de remplir sa fonction mécanique par rapport au bras supportant le contact mobile.

Plus précisément, lesdits moyens de centrage et de guidage sont constitués d'une glissière pratiquée dans ladite pièce de positionnement et de fixation des armatures, dans laquelle coulisse un profilé rapporté à la palette.

De préférence, il peut y avoir centrage de la palette par rapport aux armatures bien que cela ne soit pas une nécessité technique absolue. Cela facilite largement le fonctionnement mécanique de l'ensemble en vue de conférer à la palette, et par conséquent au percuteur, une énergie cinétique suffisante pour remplir sa fonction mécanique.

De préférence encore, le mécanisme de rappel de la palette est fixé audit profilé rapporté à la palette.

Selon une possibilité, les palettes sont au nombre de deux. Une telle configuration permet le cas échéant d'améliorer les performances mécaniques du déclencheur au moment de la disjonction.

Dans ce cas, les deux palettes peuvent être disposées dans des côtés parallèles du déclencheur, voire être solidarisées l'une à l'autre.

Parmi les configurations particulières qu'il est possible de mettre en oeuvre, on peut citer une disposition suivant laquelle la palette coopère directement avec le bras supportant le contact mobile en vue du déverrouillage de la serrure.

L'invention va à présent être décrite plus détail, notamment en référence aux figures annexées pour lesquelles :
- la figure 1 est une vue en perspective d'un déclencheur magnétique selon l'invention ;
- la figure 2 est une vue en perspective selon un angle différent du même déclencheur;
- la figure 3 est une vue en élévation du côté du déclencheur opposé à celui qui contient la palette mobile ;
- la figure 4 est une vue en élévation du côté coopérant avec le bras supportant le contact mobile ;
- la figure 5 est une coupe du déclencheur magnétique de l'invention selon les flèches V-V de la figure 3 ;
- la figure 6 est une coupe selon les flèches VI-VI de la figure 4 ; et
- la figure 7 est une coupe selon les flèches VII-VII de la figure 3.

En référence à la figure 1, le déclencheur magnétique selon l'invention comporte une culasse magnétique formée de deux armatures (1, 2) constituant un premier entrefer (3) à l'intérieur duquel se déplace un bras (4) support du contact mobile, et un second entrefer (5) coopérant avec une palette mobile (6).

Ces éléments apparaissant également en figure 2, qui montre cependant de manière plus précise la forme de la palette (6), et par conséquent de l'entrefer (5). Ils sont de forme trapézoïdale, le volume de la palette (6) s'adaptant exactement à l'évidement formant l'entrefer (5), en position d'actionnement. Les formes de l'entrefer (5) et de la palette (6) permettent un déplacement de cette dernière selon la flèche F, déplacement qui est contrecarré en dessous d'une certaine valeur seuil du courant par l'existence d'un ressort (R) schématisé dans la figure 2. Ce ressort est par exemple fixé au grand côté du trapèze, dont le petit côté est équipé d'un percuteur (7) dont la trajectoire rencontre le bras (4) support du contact mobile lorsque la palette (6) se déplace de sa position de repos à sa position d'actionnement.

Les conditions de disjonction entraînent une brutale augmentation de courant, créant un flux magnétique suffisant pour créer une force d'attraction de la palette (6) annulant la force de rappel du ressort (R). La palette se met en mouvement, entraînant le déplacement du percuteur (7) en direction dudit bras (4) pour réaliser la séparation des contacts.

Les conditions mécaniques et magnétiques sont telles que l'énergie cinétique du percuteur est suffisante pour arracher le contact mobile du contact fixe en cas de surintensité générant une disjonction.

Le déclencheur de invention est en fait un actionneur magnétique suffisamment - puissant pour procéder à la séparation des contacts fixe et mobile dans les conditions qui apparaissent en cas de surintensité nécessitant la disjonction.

Ces contacts respectivement fixe (8) et mobile (9) apparaissent en figure 3, ainsi que la bobine (10) et le noyau magnétique (11). Le moteur ainsi créé consomme peu, et présente un bon rendement car il ne comporte aucun entrefer parasite. Il est donc possible de réduire le nombre de spires.

Dans le cas représenté, la bobine est constituée d'une demie spire de cuivre, ce qui correspond à une réduction significative de la quantité de cuivre utilisée et est économiquement tout à fait favorable.

La figure 4 révèle la pièce (12) formant le fond de l'espace ménagé entre les armatures (1, 2), qui aide au positionnement relatif desdites armatures (1, 2), et qui comporte en outre des moyens de centrage et de guidage en translation de la palette (6).

Comme on l'a mentionné précédemment, cette pièce (12) n'exerce aucune fonction magnétique, et n'est donc nécessaire que sur un plan purement mécanique.

Les coupes constituant les figures 5 à 7 permettent de clarifier l'agencement relatif des différents constituants du déclencheur selon l'invention. Ainsi, la figure 5 montre particulièrement clairement la relation mécanique qui existe entre la palette (6) d'une part et le percuteur (7) d'autre part. La relation de coulissement mécanique entre la palette (6) et la pièce de liaison (12) est également bien représentée sur cette figure.

Les figures 6 et 7 illustrent la structure de la culasse magnétique représentée par les armatures (1, 2). Celle-ci se développe de telle sorte qu'elle forme un U dans deux plans perpendiculaires qui sont précisément représentés respectivement en figures 6 et 7.

Dans le plan de la figure 6, la base du U est interrompue par l'entrefer (3) dans lequel se déplace le bras (4) support du contact mobile (9).

Dans le plan représenté en figure 7, la base du U est interrompue par l'entrefer (5) dans lequel se déplace la palette (6). Celle-ci est mécaniquement reliée à la pièce (12) via des moyens de coulissement (13) qui se déplacent dans une glissière pratiquée dans ladite pièce (12).

La description ci-dessus ne constitue bien entendu qu'un exemple possible de mise en oeuvre de l'invention. Celle-ci englobe également les variantes de formes et de configurations qui sont à la portée de l'homme de l'art, comme défini dans les revendications.

## Revendications

1. Déclencheur électromagnétique pour appareil électrique notamment du type disjoncteur modulaire doté d'un contact fixe (8) coopérant avec un contact qui est mobile (9) entre deux positions respectivement contre et à distance du contact fixe (8) ledit contact mobile (9) étant relié à un mécanisme à serrure permettant la commande de la position du contact mobile (9) par rapport au contact fixe (8), mécanisme à serrure avec lequel coopère le déclencheur qui est apte à le déverrouiller en vue d'une ouverture des contacts (8, 9) en cas de surintensité du courant traversant l'appareil électrique, ledit dédencheur comportant :
- un noyau (11) entouré d'au moins une demie spire de bobine excitatrice (10) ainsi
- que d'une culasse (2) conduisant le flux magnétique et munie d'un premier entrefer (3) ménagé entre les extrémités de deux flans d'allure parallèle de la culasse (2), dans lequel se déplace un bras (4) pivotant supportant le contact mobile (9);
- un contact fixe (8) disposé au voisinage dudit premier entrefer (3), et électriquement relié à la bobine (10);
- au moins une palette (6) qui réalise le déverrouillage du mécanisme à serrure et se déplace entre une première position de repos dans laquelle elle forme au moins un second entrefer (5) avec la culasse (2) et une position d'actionnement dans laquelle elle est attirée au contact de celle-ci ; et
- un mécanisme de rappel (R) de la palette dans sa première position ;
**caractérisé en ce que** la palette (6) est mobile et guidée en translation dans un côté de la culasse (2) suivant une course permettant le déverrouillage du mécanisme à serrure en cas de surintensité.

2. Déclencheur électromagnétique selon la revendication précédente, **caractérisé en ce que** la culasse est composée de deux armatures équipant les extrémités du noyau et se développant en direction l'une de l'autre sur les côtés pourvus d'un entrefer.

3. Déclencheur électromagnétique selon la revendication précédente, **caractérisé en ce que** la palette présente au moins un côté non parallèle au sens du déplacement.

4. Déclencheur électromagnétique selon l'une des revendications 2 et 3, **caractérisé en ce que** la palette présente une forme s'ajustant en position d'actionnement dans un espace ménagé entre les deux armatures.

5. Déclencheur électromagnétique selon l'une des revendications précédentes, **caractérisé en ce qu'**un percuteur est solidarisé à la palette, et comporte un plot dépassant de sa portion située à l'avant par rapport au sens du déplacement, destiné à heurter le mécanisme à serrure pour le déverrouiller.

6. Déclencheur électromagnétique selon l'une des revendications 1 à 5, **caractérisé en ce que** la palette comporte un moyen d'accrochage à la serrure permettant le déverrouillage de cette dernière par traction lorsqu'elle se déplace.

7. Déclencheur électromagnétique selon l'une des revendications 2 à 6, **caractérisé en ce que** lesdites armatures sont symétriques l'une de l'autre par rapport à un plan médian transversal au noyau.

8. Déclencheur électromagnétique selon l'une quelconque des revendications 2 à 7, **caractérisé en ce que** les armatures sont notamment positionnées et fixées l'une par rapport à l'autre par une pièce formant un fond à l'espace ménagé entre lesdites armatures dans chaque côté comportant une palette, chaque pièce et sa palette étant munies de moyens de centrage et de guidage en translation de ladite palette dans ledit espace.

9. Déclencheur électromagnétique selon la revendication précédente, **caractérisé en ce que** lesdits moyens de centrage et de guidage sont constitués d'une glissière pratiquée dans ladite pièce de positionnement et de fixation des armatures, dans laquelle coulisse un profilé rapporté directement ou via une pièce de liaison à la palette.

10. Déclencheur électromagnétique selon la revendication précédente, **caractérisé en ce que** le mécanisme de rappel de la palette est fixé audit profilé rapporté à la palette.

11. Déclencheur électromagnétique selon l'une quelconques des revendications précédentes, **caractérisé en ce que** la palette est de forme trapézoïdale.

12. Déclencheur électromagnétique selon l'une quelconque des revendications précédentes, **caractérisé en ce que** les palettes sont au nombre de deux.

13. Déclencheur électromagnétique selon la revendication précédente, **caractérisé en ce que** les palettes sont disposées dans des côtés parallèles du déclencheur.

14. Déclencheur électromagnétique selon la revendication précédente, **caractérisé en ce que** les palettes sont solidarisées l'une à l'autre.

15. Déclencheur électromagnétique selon l'une des revendications 1 à 11, **caractérisé en ce que** la palette coopère directement avec le bras supportant le contact mobile en vue du déverrouillage de la serrure.

## Patentansprüche

1. Elektromagnetischer Auslöser für Elektrogerät insbesondere des Typs modularer Unterbrecher, der versehen ist mit einem festen Kontakt (8), der mit einem Kontakt zusammenwirkt, der zwischen zwei Positionen, nämlich einer an dem festen Kontakt (8) anliegenden und einer von dem festen Kontakt (8) beabstandeten Position, beweglich ist, wobei der bewegliche Kontakt (9) mit einem Schlossmechanismus verbunden ist, der die Steuerung der Position des beweglichen Kontakts (9) in Bezug auf den festen Kontakt (8) ermöglicht, wobei mit dem Schlossmechanismus der Auslöser zusammenwirkt, der ihn entriegeln kann, um die Kontakte (8, 9) im Fall einer zu hohen Stärke des durch das Elektrogerät fließenden Stroms zu öffnen, wobei der Auslöser umfasst:
- einen Kern (11), der wenigstens von einer halben Windung einer Erregerspule (10) sowie von einem Joch (2) umgeben ist, das den magnetischen Fluss leitet und mit einem ersten Spalt (3) versehen ist, der zwischen den Enden der beiden Plättchen, die zu dem Joch (2) parallel verlaufen, ausgebildet ist und in dem sich ein den beweglichen Kontakt (9) unterstützender Schwenkarm verlagert;
- einen festen Kontakt (8), der in der Nähe des ersten Spalts (3) angeordnet und mit der Spule (10) elektrisch verbunden ist;
- wenigstens einen Schieber (6), der die Entriegelung des Schlossmechanismus bewirkt und sich zwischen einer ersten Ruhestellung, in der er wenigstens einen zweiten Spalt (5) mit dem Joch (2) bildet, und einer Arbeitsstellung, in der er zu dem festem Kontakt angezogen ist, verlagert; und
- einen Mechanismus (R) zum Zurückstellen des Schiebers in seine erste Stellung;
**dadurch gekennzeichnet, dass** der Schieber (6) beweglich ist und in einer Seite des Jochs (2) längs eines Weges translatorisch so geführt wird, dass die Entriegelung des Schlossmechanismus im Fall einer zu hohen Stärke ermöglicht wird.

2. Elektromagnetischer Auslöser nach dem vorhergehenden Anspruch, **dadurch gekennzeichnet, dass** das Joch aus zwei Ankern gebildet ist, mit denen die Enden des Kerns versehen sind und die an den den Spalt aufweisenden Schenkeln aufeinander zu laufen.

3. Elektromagnetischer Auslöser nach dem vorhergehenden Anspruch, **dadurch gekennzeichnet, dass** der Schieber wenigstens eine zu der Verlagerungsrichtung nicht parallele Seite aufweist.

4. Elektromagnetischer Auslöser nach einem der Ansprüche 2 und 3, **dadurch gekennzeichnet, dass** der Schieber eine Form aufweist, die an die Arbeitsstellung in einem zwischen den beiden Ankern ausgesparten Raum angepasst ist.

5. Elektromagnetischer Auslöser nach einem der vorhergehenden Ansprüche, **dadurch gekennzeichnet, dass** mit dem Schieber ein Schlagstift fest verbunden ist, der einen Kontakt aufweist, der über dessen in Bezug auf die Verlagerungsrichtung vorn befindlichen Abschnitt vorsteht, und dazu bestimmt ist, gegen den Schlossmechanismus zu prallen, um ihn zu entriegeln.

6. Elektromagnetischer Auslöser nach einem der Ansprüche 1 bis 5, **dadurch gekennzeichnet, dass** der Schieber ein Mittel zum Mitnehmen des Schlosses aufweist, das die Entriegelung dieses Letzteren durch Zug ermöglicht, wenn er sich verlagert.

7. Elektromagnetischer Auslöser nach einem der Ansprüche 2 bis 6, **dadurch gekennzeichnet, dass** die Anker in Bezug auf eine transversale Medianebene des Kerns zueinander symmetrisch sind.

8. Elektromagnetischer Auslöser nach einem der Ansprüche 2 bis 7 **dadurch gekennzeichnet, dass** die Anker insbesondere durch ein Teil, das einen Boden bildet für den Raum, der zwischen den Ankern in jedem Schenkel ausgespart ist und einen Schieber enthält, in Bezug aufeinander positioniert und befestigt sind, wobei jedes Teil und sein Schieber mit Mitteln zum Zentrieren und translatorischen Führen des Schiebers in dem Raum versehen sind.

9. Elektromagnetischer Auslöser nach dem vorhergehenden Anspruch, **dadurch gekennzeichnet, dass** die Zentrierungs- und Führungsmittel aus einer Schiene gebildet sind, die in dem Positionierungs- und Befestigungsteil für die Anker ausgebildet ist und in der ein Profilelement gleitet, das direkt oder über ein Verbindungsteil mit dem Schieber verbunden ist.

10. Elektromagnetischer Auslöser nach dem vorhergehenden Anspruch, **dadurch gekennzeichnet, dass** der Rückstellmechanismus für den Schieber an dem mit dem Schieber verbundenen Profilelement befestigt ist.

11. Elektromagnetischer Auslöser nach einem der vorhergehenden Ansprüche, **dadurch gekennzeichnet, dass** der Schieber trapezförmig ist.

12. Elektromagnetischer Auslöser nach einem der vorhergehenden Ansprüche, **dadurch gekennzeichnet, dass** die Schieber in der Anzahl zwei vorhanden sind.

13. Elektromagnetischer Auslöser nach dem vorhergehenden Anspruch, **dadurch gekennzeichnet, dass** die Schieber in parallelen Seiten des Auslösers angeordnet sind.

14. Elektromagnetischer Auslöser nach dem vorhergehenden Anspruch, **dadurch gekennzeichnet, dass** die Schieber aneinander befestigt sind.

15. Elektromagnetischer Auslöser nach einem der Ansprüche 1 bis 11, **dadurch gekennzeichnet, dass** der Schieber direkt mit dem den beweglichen Kontakt unterstützenden Arm zusammenwirkt, um das Schloss zu entriegeln.

## Claims

1. Electromagnetic tripping device for electrical equipment, in particular of the modular circuit breaker type, provided with a fixed contact (8) interacting with a contact (9) which can be moved between two positions, respectively against and away from the fixed contact (8), the said moving contact (9) being connected to a lock mechanism for controlling the position of the moving contact (9) with respect to the fixed contact (8), the tripping device interacting with this lock mechanism and being able to release it with a view to opening the contacts (8, 9) if there is a surge in the current flowing through the electrical equipment, the said circuit breaker including:
- a core (11) enclosed by at least one half-turn of an excitation coil (10), as well as a yoke (2) which conducts the magnetic flux and is provided with a first air gap (3) formed between two flats shaped parallel to the yoke (2), in which a pivoting arm (4) that supports the moving contact (9) is moved;
- a fixed contact (8) arranged in the vicinity of the said first air gap (3) and electrically connected to the coil (10);
- at least one plunger plate (6) which is used to release the lock mechanism and is moved between an inactive first position, in which it forms at least one second air gap (5) with the yoke (2), and an actuation position in which it is attracted into contact with the latter; and
- a restoring mechanism (R) for returning the plunger plate into its first position;
**characterised in that** the plunger plate (6) can be moved and is guided in translation on one side of the yoke (2) over a range of travel making it possible to release the lock mechanism if there is a current surge.

2. Electromagnetic tripping device according to the preceding claim, **characterised in that** the yoke is formed by two armatures, which are fitted to the ends of the core and are developed in the direction of each other on the sides provided with an air gap.

3. Electromagnetic tripping device according to the preceding claim, **characterised in that** the plunger plate has at least one side which is not parallel to the direction of the movement.

4. Electromagnetic tripping device according to one of Claims 2 and 3, **characterised in that** the plunger plate has a shape which, in the actuation position, fits into a space formed between the two armatures.

5. Electromagnetic tripping device according to one of the preceding claims, **characterised in that** a striker is secured to the plunger plate and has a stud, extending beyond its portion located at the front with respect to the direction of the movement, which is intended to strike the lock mechanism in order to release it.

6. Electromagnetic tripping device according to one of Claims 1 to 5, **characterised in that** the plunger plate includes a means of engaging with the lock, making it possible to release the latter by traction when it is moved.

7. Electromagnetic tripping device according to one of Claims 2 to 6, **characterised in that** the said armatures are mutually symmetrical with respect to a median plane transverse to the core.

8. Electromagnetic tripping device according to any one of Claims 2 to 7, **characterised in that** the armatures are, in particular, positioned and fixed with respect to each other by a piece forming a base for the space formed between the said armatures in each side which has a plunger plate, each piece and its plunger plate being provided with means for centring the said plunger plate and guiding it in translation in the said space.

9. Electromagnetic tripping device according to the preceding claim, **characterised in that** the said centring and guiding means consist of a slideway, formed in the said piece for positioning and fixing the armatures, in which slides a profiled section attached to the plunger plate directly or via a connecting piece.

10. Electromagnetic tripping device according to the preceding claim, **characterised in that** the restoring mechanism of the plunger plate is fixed to the said profiled section attached to the plunger plate.

11. Electromagnetic tripping device according to any one of the preceding claims, **characterised in that** the shape of the plunger plate is trapezoidal.

12. Electromagnetic tripping device according to any one of the preceding claims, **characterised in that** there are two plunger plates.

13. Electromagnetic tripping device according to the preceding claim, **characterised in that** the plunger plates are arranged in parallel sides of the triggering mechanism.

14. Electromagnetic tripping device according to the preceding claim, **characterised in that** the plunger plates are secured to each other.

15. Electromagnetic tripping device according to one of Claims 1 to 11, **characterised in that** the plunger plate interacts directly with the arm which supports the moving contact, with a view to releasing the lock.
